# EUROPÄISCHE PATENTSCHRIFT

(11) **EP 2 767 625 B1**
(45) Veröffentlichungstag und Bekanntmachung des Hinweises auf die Patenterteilung: **11.01.2017**
(21) Anmeldenummer: 14154817.2
(22) Anmeldetag: 12.02.2014
(51) Int. Cl.: D01H 7/92, D01H 1/115, D01H 13/30

(54) **SPINNSTELLE EINER SPINNMASCHINE**
SPINNING UNIT OF A SPINNING MACHINE
POSTE DE FILAGE D'UN MÉTIER À FILER

(30) Priorität: 13.02.2013 CH 4452013; 12.11.2013 CH 18862013
(43) Veröffentlichungstag der Anmeldung: 20.08.2014
(73) Patentinhaber: MASCHINENFABRIK RIETER AG, 8406 Winterthur (CH)
(72) Erfinder: Gresser, Götz Theodor, 8400 Winterthur (CH); Fischer, Andreas, 8266 Steckborn (CH)
(74) Vertreter: Baudler, Ron

(56) Entgegenhaltungen:
- EP-A1- 0 465 781
- EP-A2- 2 302 114
- DE-C1- 4 007 389
- FR-A- 1 382 957
- JP-A- 2008 095 208

## Beschreibung

Die Erfindung betrifft eine Spinnstelle einer Luftdüsenspinnmaschine zum Verspinnen eines Faserverbandes zu einem Garn. Die Spinnstelle weist eine Druckluftzuleitung, ein Lieferwalzenpaar und eine Spinndüse auf, wobei die Spinndüse ein Gehäuse mit Drucklufteindüsungen, ein Garnbildungselement und einen Düseninnenraum aufweist. Der Faserverband wird mit dem Lieferwalzenpaar der Spinndüse zugeführt. Anschließend wird durch das Garnbildungselement mit einer über die Drucklufteindüsungen erzeugten Wirbelströmung aus dem Faserverband ein Garn gebildet.

Luftdüsenspinnmaschinen mit entsprechend ausgestatteten Spinnstellen sind im Stand der Technik bekannt und dienen der Herstellung eines Garns aus einem länglichen Faserverband. Die äußeren Fasern des Faserverbands werden hierbei mit einer über Drucklufteindüsungen innerhalb der Spinndüse erzeugten Wirbelluftströmung im Bereich einer Einlassmündung des Garnbildungselementes um die innenliegenden Kernfasern gewunden und bilden schließlich die für die gewünschte Festigkeit des Garns ausschlaggebenden Umwindefasern. Hierdurch entsteht ein Garn mit einer Drehung, welches schließlich über einen Garnführungskanal aus der Spinndüse abgeführt und z. B. auf eine Spule aufgewickelt werden kann.

Gattungsgemäße Spinnstellen sind im Stand der Technik bekannt, wobei im Sinne der Erfindung unter dem Begriff Garn generell ein Faserverband zu verstehen ist, bei dem zumindest ein Teil der Fasern um einen innenliegenden Kern gewunden sind. Umfasst ist somit z. B. ein Garn im herkömmlichen Sinne, das beispielsweise mit Hilfe einer Webmaschine zu einem Stoff verarbeitet werden kann. Ebenso betrifft die Erfindung Spinnstellen von Luftdüsenspinnmaschinen, mit deren Hilfe sogenanntes Vorgarn (andere Bezeichnung: Lunte) hergestellt werden kann. Dieses Vorgarn zeichnet sich dadurch aus, dass es trotz einer gewissen Festigkeit, die ausreicht, um das Vorgarn zu einer nachfolgenden Textilmaschine zu transportieren, noch immer verzugsfähig ist. Das Vorgarn kann also mit Hilfe einer Verzugseinrichtung, z. B. dem Streckwerk, einer das Vorgarn verarbeitenden Textilmaschine, beispielsweise einer Ringspinnmaschine, verzogen werden, bevor es endgültig versponnen wird. Unter dem Begriff Garn ist im Sinne der vorliegenden Erfindung ein mit einer Luftdüsenspinnmaschine hergestelltes Garn oder Vorgarn zu verstehen.

Bei der Herstellung von Chemiefasern, beispielsweise Polyester, oder Gemischen aus Natur- und Chemiefasern entstehen Ablagerungen auf der Oberfläche des Garnbildungselements. Die Herstellung von Chemiefasern umfasst eine sogenannte Präparation der Endlosfasern während des Herstellungsprozesses, dabei wird auf die Endlosfasern ein Präparationsmittel, meist Öle mit verschiedenartigen Zusätzen, aufgebracht welches eine Behandlung wie beispielsweise Strecken der Endlosfasern bei hohen Geschwindigkeiten ermöglicht. Diese Präparationsmittel bleiben teilweise an den Chemiefasern auch in der weiteren Behandlung haften und führen in der Luftdüsenspinnmaschine zu Verunreinigungen. Die der Luftdüsenspinnmaschine in Form eines Faserverbandes zugeführten Fasern werden in der Regel durch ein Lieferwalzenpaar der Spinndüse zugeführt. Das Lieferwalzenpaar kann einem Ausgangswalzenpaar eines Streckwerks entsprechen. Zur Anwendung kommende Streckwerke dienen einer Verfeinerung des vorgelegten Faserverbandes vor dem Eintritt in die Spinndüse.

Im Eintrittsbereich der Spinndüse ist ein Faserführungselement angeordnet, über welches der Faserverband in die Spinndüse zum Garnbildungselement geführt wird. Als Garnbildungselemente werden mehrheitlich Spindeln mit einem innenliegenden Garnführungskanal verwendet. An der Spitze des Garnbildungselementes wird durch die Gehäusewandung der Spinndüse Druckluft derart durch die Druckluftdüsen in den Spinndüseninnenraum eingebracht, dass sich eine rotierende Wirbelluftströmung ergibt. Dies führt dazu, dass aus dem das Faserführungselement verlassenden Faserverband einzelne außenliegende Fasern abgetrennt und über die Spitze des Garnbildungselementes umgeschlagen werden. Im weiteren Verlauf rotieren diese herausgelösten Fasern auf der Oberfläche des Garnbildungselementes. In der Folge werden durch die Vorwärtsbewegung der innenliegenden Kernfasern des Faserverbandes die rotierenden Fasern um die Kernfasern gewunden und dadurch das Garn gebildet. Durch die Bewegung der einzelnen Fasern über die Oberfläche des Garnbildungselementes bilden sich auf dem Garnbildungselement Ablagerungen aufgrund der Anhaftungen an den Fasern aus dem Herstellungsprozess. Ablagerungen auf dem Garnbildungselement können auch durch beschädigte Fasern hervorgerufen werden. Ablagerungen können aus denselben Gründen auch auf der Oberfläche des Spinndüseninnenraumes entstehen. Diese Anhaftungen führen zu einer Verschlechterung der Oberflächenbeschaffenheit des Garnbildungselementes und des Spinndüseninnenraumes und verursachen eine Verringerung der hergestellten Garnqualität. Eine regelmäßige Reinigung der betroffenen Oberflächen ist notwendig um eine gleichbleibende Qualität der gesponnen Garne aufrechterhalten zu können.

Die Reinigung der Oberflächen des Garnbildungselementes und des Spinndüseninnenraumes kann manuell durch einen periodischen Ausbau des Garnbildungselementes erfolgen, was jedoch zu einem nicht unerheblichen Wartungsaufwand, verbunden mit einem entsprechenden Betriebsausfall, führt.

Die EP 2 450 478 offenbart hingegen eine Vorrichtung, welche es erlaubt eine automatische Reinigung ohne Stillsetzen der Maschine auszuführen. Zu diesem Zweck wird der für die Bildung der Wirbelluftströmung innerhalb der Spinndüse verwendeten Druckluft ein Additiv beigemischt. Das Additiv wird durch die Druckluft in die Spinndüse geführt und bewirkt eine Reinigung der betroffenen Oberflächen. Nachteilig am offenbarten Reinigungssystem ist, dass für die Zuführung des Additivs eine zusätzliche Druckluftversorgung sämtlicher Spinnstellen der Luftdüsenspinnmaschine notwendig ist und bedingt dadurch eine aufwändige Regelung der Dosierung des Additivs vorzusehen ist, um eine Überdosierung des Additivs bei Stillstand einzelner Spinnstellen zu vermeiden.

Eine weitere Ausführung einer Reinigung des Garnbildungselementes offenbart die JP-2008-095-208. Ein Additiv wird ebenfalls der für die Verwirbelung in der Spinndüse verwendeten Druckluft zugeführt und mit dieser Druckluft in die Spinndüse und damit an das Garnbildungselement geführt. Die Dosierung und Zugabe des Additivs ist in der offenbarten Ausführung für jede Spinnstelle separat vorgesehen.

Schließlich wird auch in der EP 2 302 114 A2 eine Luftspinnmaschine beschrieben, die ebenfalls eine Additivzugabe in die Druckluftversorgung der Spinnstellen ermöglicht. Zudem ist eine zweite Druckluftversorgung vorhanden, um die Spinnstellen abwechselnd mit reiner Druckluft oder mit Additiv versetzter Luft versorgen zu können.

Nachteilig im Stand der Technik ist, dass eine direkte Dosierung des Additivs erfolgt. Dadurch ist eine exakte Dosierung mur mittels einer aufwändigen Regelung möglich. Zusätzlich ist eine unter Druck stehende Additivbevorratung notwendig, was bei Verwendung verschiedener Additive zu hohen Sicherheits- und Arbeitstechnischen Aufwendungen führt.

Die Aufgabe der Erfindung ist es, eine Spinnstelle mit einer Vorrichtung zu schaffen, welche eine Reinigung des Garnbildungselementes und des Spinndüseninnenraums mit Hilfe eines Additivs ermöglicht, wobei eine einfache Dosierung des Additivs erfolgen soll, welche auch eine drucklose Bevorratung des Additivs ermöglicht.

Die Aufgabe wird gelöst durch die Merkmale im kennzeichnenden Teil der unabhängigen Ansprüche.

Zur Lösung der Aufgabe wird eine neuartige Spinnstelle vorgeschlagen. Die Spinnstelle weist eine Druckluftzuleitung, ein Lieferwalzenpaar und eine Spinndüse auf, wobei die Spinndüse ein Gehäuse mit Drucklufteindüsungen, ein Garnbildungselement und einen Düseninnenraum aufweist. Der Faserverband wird mit dem Lieferwalzenpaar der Spinndüse zugeführt. Anschließend wird durch das Garnbildungselement mit einer über die Drucklufteindüsungen erzeugten Wirbelströmung aus dem Faserverband ein Garn gebildet. Es ist eine Zuführung eines flüssigen Additivs in die Druckluftversorgung mit einer Dosierung vorgesehen, wobei die Dosierung des flüssigen Additivs eine Dosierpumpe mit einem Dosierbereich von 0,01 ml bis 1,0 ml pro Minute aufweist.

Luftdüsenspinnmaschinen weisen zumeist mehrere Spinnstellen auf. An jeder Spinnstelle wird dabei unabhängig von den anderen Spinnstellen aus einem vorgelegten Faserverband ein Garn hergestellt. Die Unabhängigkeit der einzelnen Spinnstellen voneinander kann dabei so weit gehen, dass auf benachbarten Spinnstellen unterschiedliche Garne oder Garne aus unterschiedlichen Materialien hergestellt werden können.

Der vorgelegte Faserverband besteht dabei aus einer Ansammlung von einzelnen Fasern, welche in Längsrichtung des Faserverbandes ausgerichtet sind. Die Fasern eines Faserverbandes können dabei aus verschiedenen Materialien bestehen. Häufige Anwendung finden dabei Chemiefasern aus verschiedenartigen Kunststoffen und Baumwollfasern sowie Mischungen davon. Bei Verwendung von Chemiefasern oder Mischungen mit Chemiefasern, beispielsweise Polyesterfasern, bauen sich innerhalb der Spinndüse Verunreinigungen auf, welche ihren Ursprung in der Herstellung der Chemiefasern haben. Diese durch die Fasern mitgeführten Anhaftungen können aufgrund des Herstellungsprozesses nicht vermieden werden. Ebenfalls nicht vermieden werden kann die Bildung von Ablagerung durch beschädigte Faser.

Die Spinnstelle einer Luftdüsenspinnmaschine zum Verspinnen eines Faserverbandes zu einem Garn weist zumindest ein Lieferwalzenpaar und eine Spinndüse auf. Das Lieferwalzenpaar kann bei Vorhandensein eines Streckwerkes dem Ausgangswalzenpaar dieses Streckwerkes entsprechen. Es ist jedoch auch möglich ein zusätzliches Lieferwalzenpaar zur Zuführung des Faserverbandes zur Spinndüse anzuordnen. Die Spinndüse weist ein Garnbildungselement auf, dieses ist in einem Gehäuse angeordnet. Über im Gehäuse vorgesehene Drucklufteindüsungen wird Druckluft in den Spinndüseninnenraum eingebracht. Die Drucklufteindüsungen sind derart angeordnet, dass im Gehäuse eine rotierende Wirbelluftströmung entsteht, welche mit Hilfe des Garnbildungselementes zur Umbildung des Faserverbandes in ein Garn oder Vorgarn führt.

Die für den Betrieb der Spinndüsen notwendige Druckluft wird durch eine Druckluftquelle erzeugt und über Druckluftzuleitungen zur Druckluftversorgung einer jeden Spinnstelle geführt. Die Druckluftversorgung einer Spinnstelle führt die Druckluft zu den Drucklufteindüsungen welche im Gehäuse der Spinndüse angeordnet sind. Die Zuführung des Additivs erfolgt in die Druckluftversorgung einer Spinndüse und weist eine Dosierung mit einer Dosierpumpe auf. Das Additiv wird über eine Additiveindüsung in eine Druckluftzuleitung eingebracht, welche zur Druckluftversorgung führt. Die Zuführung des Additivs in die Druckluftversorgung erfolgt vor einer Aufteilung des Druckluftstromes auf die verschiedenen Drucklufteindüsungen der Spinndüse.

Die Dosierpumpe ist ausgeführt als Zahnradpumpe, Schlauchquetschpumpe oder Membranpumpe. Durch die Dosierpumpe wird der für die Additiveindüsung notwendige Druck erzeugt. Über eine Additivzuführung wird das Additiv von der Pumpe zur Additiveindüsung geführt, durch welche das Additiv in die Druckluftzuleitung gelangt.

Die Gestaltung der Austrittsöffnung der Additiveindüsung in die Druckluftzuleitung kann vielfältig gestaltet sein. Beispielsweise kann sie schräg zum Verlauf der Druckluftzuleitung sein. Ebenfalls ist eine Düsenform oder eine sich weitende Austrittsöffnung denkbar. Auch kann die Austrittsöffnung zusätzlich mit einem Sprühkopf versehen werden. Ein Sprühkopf dient der besseren Verteilung des Additivs durch eine Auflösung des Additivs in feine Bestandteile.

Die Spinnleistung heutiger Luftdüsenspinnmaschinen liegt zwischen 200 m und 600 m Garn pro Minute. Entsprechend der momentanen Spinnleistung einer Spinnstelle ist die dosierte Menge des zuzufügenden Additivs anzupassen. Durch eine geregelte Dosierung kann die Menge des Additivs der jeweiligen Spinnleistung einer Spinnstelle angepasst werden. Ebenfalls ist die Dosierung abhängig von den Eigenschaften des zu dosierenden Additivs und des zu verspinnenden Materials.

Die Art des Additivs umfasst sowohl Flüssigkeiten oder Feststoffpartikel oder gasförmige Medien wie auch alle Mischungen davon. Beispielsweise ist als Additiv eine Reinigungsflüssigkeit oder Wasser oder Wasser mit der Beimischung einer Reinigungsflüssigkeit vorteilhaft bei starken Verunreinigungen des Garnbildungselementes. Es ist jedoch auch die Beigabe von Feststoffpartikeln zu Reinigungszwecken denkbar.

Bei der Wahl des Additivs ergibt sich auch die Möglichkeit einen Einfluss auf die Eigenschaften des herzustellenden Garns zu nehmen. Beispielsweise können durch Additive welche dem Faserverband beigegeben werden bestimmte Effekte im hergestellten Garn erzielt werden. Auch ist es möglich in der Kombination der Materialwahl des Faserverbandes und des entsprechenden Additives bestimmte Garneigenschaften, wie beispielsweise die Festigkeit oder die Optik zu verstärken, respektive zu verändern im Vergleich zu einer Garnherstellung mit demselben Faserverband ohne Zugabe eines Additivs. Aufgrund dieses Aspektes ist eine Beigabe eines Additivs auch sinnvoll, wenn keine Reinigung des Garnbildungselementes notwendig ist, wie dies bei der Verarbeitung von Naturfasern, beispielsweise Baumwolle, der Fall ist.

Für die Zugabe von flüssigen Additiven, im Speziellen zur Verbesserung der Garneigenschaften hat es sich als vorteilhaft erwiesen, dass die Dosierpumpe erfindungsgemäß einen Dosierbereich von 0.01 ml bis 1.0 ml pro Minute aufweist.

Zur Reinigung des Garnbildungselementes und des Spinndüseninnenraumes, kann es bei geringer Verschmutzung genügen, dass eine intermittierende Dosierung, beispielsweise durch Ein- und Ausschalten der Dosierpumpe, vorgesehen ist. Aufgrund des zu verarbeitenden Materials des Faserverbandes kann die Dauer einer Additiv-Zuführung sowie das notwendige Intervall zwischen den Dosierungen bestimmt werden durch die eine zufriedenstellende Reinigung des Garnbildungselementes und des Spinndüseninnenraumes erreicht wird, ohne die Eigenschaften des hergestellten Garns nachhaltig zu beeinflussen. Es kann jedoch auch eine dauernde Zuführung des Additivs vorgesehen werden.

In einer vorteilhaften Weiterbildung der Vorrichtung besteht die Möglichkeit, dass die Additivzuführung eine Umschaltung zwischen verschiedenen Additiven aufweist. Dies hat den Vorteil, dass bei einer Zuführung von einem Additiv zum Zwecke der Reinigung eine kurzzeitige zusätzliche Zugabe eines Stoffes zur Beseitigung von durch das Additiv gebildeten Rückständen, beispielsweise in den Druckluft führenden Teilen, möglich ist, ohne die Zugabe des Additivs zu diesem Zweck umbauen zu müssen. Auch können verschiedene Additive aufgrund eines Materialwechsels vorgehalten werden.

Die gestellte Aufgabe wird ebenfalls gelöst durch ein Verfahren zur Zuführung eines Additivs in die Druckluftversorgung einer Spinndüse an einer Spinnstelle einer Luftdüsenspinnmaschine mit einem Lieferwalzenpaar und einer Spinndüse dadurch, dass ein flüssiges Additiv in die Druckluftzuleitung zu einer Druckluftversorgung eingedüst wird, wobei das flüssige Additiv mit einer Dosierpumpe vor der Additiveindüsung dosiert wird, die einen Dosierbereich von 0,01 ml bis 1,0 ml pro Minute aufweist.

In einer Ausführung kann die Dosiervorrichtung derart gesteuert werden, dass die Zuführung des Additivs abgestimmt auf die momentane Spinnleistung der Spinnstelle vorgenommen wird.

Dadurch, dass die Zugabe eines Additivs an einer Spinnstelle unabhängig von anderen Spinnstellen ist, kann eine Luftdüsenspinnmaschine mit einer einzigen oder auch mehreren Spinnstellen mit entsprechenden Mittel zur Zuführung eines Additivs ausgerüstet sein.

In einer bevorzugten Ausführung einer Luftdüsenspinnmaschine ist eine Umschaltung zwischen der Zuführung von unterschiedlichen Additiven oder unterschiedlichen Mitteln zur Zuführung des Additivs an den Faserverband an einer einzigen Spinnstelle oder unterschiedlichen Spinnstellen vorgesehen. In dieser Ausführung ist es möglich beispielsweise unterschiedliche Additive an verschiedenen Stellen dem Faserverband zuzuführen. Dies kann vorteilhaft sein, wenn die Additive nacheinander oder abwechslungsweise zugeführt werden müssen, aber eine sehr rasche Abfolge der Umschaltungen erreicht werden soll.

Im Folgenden wird die Erfindung anhand von einer beispielhaften Ausführungsform erklärt und durch Figur 1 näher erläutert.

Figur 1 zeigt in schematischer Darstellung eine Spinnstelle 1 einer Luftdüsenspinnmaschine. Die dargestellte Spinnstelle 1 weist eine Spinndüse 5 und ein Lieferwalzenpaar 4 auf. Die Spinndüse 5 weist ein Gehäuse 6 und ein zumindest teilweise im Gehäuse 6 befindliches Garnbildungselement 7 mit einem Garnführungskanal 8. Das Gehäuse 6 wird gegenüber dem Lieferwalzenpaar 2 durchdrungen von einem Faserführungselement 9.

Von einer Druckluftquelle 10 wird die Spinnstelle 1 über eine Druckluftzuleitung 11 mit Druckluft versorgt. Von der Druckluftzuleitung 11 gelangt die Druckluft über die Druckluftversorgung 12 zu den Drucklufteindüsungen 13. Die Drucklufteindüsungen 13 sind derart angeordnet, dass die durch sie in den Spinndüseninnraum 20 gelangende Druckluft eine rotierende Wirbelströmung 14 an der Spitze des Garnbildungselements 7 erzeugt wird.

Der Faserverband 2 wird durch das Lieferwalzenpaar 4 der Spinndüse 5 zugeführt. Der Faserverband 2 wird durch das Faserführungselement 9 in den Spinndüseninnenraum 20 geführt. Nach Eintritt des Faserverbandes 2 in den Spinndüseninnenraum 20 werden durch die Wirbelströmung 14 einzelne außenliegende Fasern 15 aus dem Faserverband 2 herausgelöst. Da die einzelnen Fasern 15 mit ihrem einen Ende vom Garnbildungselement 7 erfasst werden, wird das andere Ende der einzelnen Fasern 15 um die Spitze des Garnbildungselements 7 umgeschlagen und in der Folge um die nicht beeinflussten innenliegenden Fasern des Faserverbandes 2 herumgewunden. Das so entstandene Garn 3 wird durch einen im Inneren des Garnbildungselements 7 angeordneten Garnführungskanal 8 aus der Spinndüse 5 ausgetragen.

Das Lieferwalzenpaar 4 kann mit dem Auslaufwalzenpaar eines vorgelagerten Streckwerkes (nicht dargestellt) identisch sein. Ebenfalls kann am Austritt der Spinndüse 5 ein Austragswalzenpaar (nicht dargestellt) angeordnet sein.

In der Druckluftzuleitung 11 ist eine Additiveindüsung 19 vorgesehen. Dabei wird das Additiv von einer Additivversorgung 16 mit einer Dosierpumpe 18 über eine Additivzuführung 17 zur Additiveindüsung 19 transportiert. Durch die an der Additiveindüsung 19 vorbeiströmende Druckluft wird das Additiv in Richtung der Druckluftversorgung 12 mitgeschleppt und durch diese in die Drucklufteindüsungen 13 verteilt. Das durch die Drucklufteindüsungen 13 in den Spinndüseninnenraum 20 eingebrachte Additiv wird durch die im Spinndüseninnenraum 20 herrschende Wirbelströmung 14 an den Verunreinigten Oberflächen des Garnbildungselementes 7 und des Spinndüseninnenraumes 20 entlang geführt.

Durch die Additivzuführung 17 wird das Additiv zur Additiveindüsung 19 geführt. Die Additiveindüsung 19 ist in ihrer Form, Ausdehnung und Anordnung an die zu dosierende Menge als auch an die verwendete Art des Additivs angepasst. Durch die Dosierpumpe 18 wird die Menge des Additivs wie auch die Zeitdauer einer Additivzugabe geregelt.

### Bezugszeichenliste

- 1: Spinnstelle
- 2: Faserverband
- 3: Garn
- 4: Lieferwalzenpaar
- 5: Spinndüse
- 6: Gehäuse
- 7: Garnbildungselement
- 8: Garnführungskanal
- 9: Faserführungselement
- 10: Druckluftquelle
- 11: Druckluftzuleitung
- 12: Druckluftversorgung
- 13: Drucklufteindüsung
- 14: Wirbelströmung
- 15: Einzelne Faser
- 16: Additivversorgung
- 17: Additivzuführung
- 18: Dosierpumpe
- 19: Additiveindüsung
- 20: Spinndüseninnenraum

## Patentansprüche

1. Spinnstelle (1) einer Luftdüsenspinnmaschine zum Verspinnen eines Faserverbandes (2) zu einem Garn (3), mit einer Druckluftzuleitung (11) und einer Druckluftversorgung (12), einem Lieferwalzenpaar (4) und einer Spinndüse (5), welche ein Gehäuse (6) mit Drucklufteindüsungen (13), ein Garnbildungselement (7) und einen Düseninnenraum (20) aufweist, wobei die Druckluftversorgung (12) Druckluft zu den Drucklufteindüsungen (13) führt, und wobei der Faserverband (2) mit dem Lieferwalzenpaar (4) der Spinndüse (5) zugeführt wird und anschließend durch das Garnbildungselement (7) mit einer über die Drucklufteindüsungen (13) erzeugten Wirbelströmung (14) aus dem Faserverband (2) ein Garn (3) gebildet wird, wobei eine Zuführung eines flüssigen Additivs in die Druckluftzuleitung (11) zur Druckluftversorgung (12) mit einer Dosierung vorgesehen ist, **dadurch gekennzeichnet, dass** die Dosierung des flüssigen Additivs eine Dosierpumpe (18) aufweist, wobei die Dosierpumpe (18) einen Dosierbereich von 0.01 ml bis 1.0 ml pro Minute aufweist.

2. Spinnstelle (1) nach Anspruch 1, **dadurch gekennzeichnet, dass** die Dosierpumpe (18) eine Zahnradpumpe ist.

3. Spinnstelle (1) nach Anspruch 1, **dadurch gekennzeichnet, dass** die Dosierpumpe (18) eine Schlauchquetschpumpe ist.

4. Spinnstelle (1) nach Anspruch 1, **dadurch gekennzeichnet, dass** die Dosierpumpe (18) eine Membranpumpe ist.

5. Spinnstelle (1) nach mindestens einem der vorherigen Ansprüche, **dadurch gekennzeichnet, dass** eine intermittierende Dosierung vorgesehen ist.

6. Spinnstelle (1) nach mindestens einem der vorherigen Ansprüche, **dadurch gekennzeichnet, dass** die Additivzuführung (17) eine Umschaltung zwischen verschiedenen Additiven aufweist.

7. Verfahren zur Zuführung eines Additivs in die Druckluftversorgung (12) einer Spinndüse (5) an einer Spinnstelle (1) einer Luftdüsenspinnmaschine mit einem Lieferwalzenpaar (4) und einer Spinndüse (5), welche ein Gehäuse (6) mit Drucklufteindüsungen (13), ein Garnbildungselement (7) und einen Düseninnenraum (20) aufweist, wobei der Faserverband (2) mit dem Lieferwalzenpaar (4) der Spinndüse (5) zugeführt wird, wo durch das Garnbildungselement (7) mit der Hilfe von einer über die Drucklufteindüsungen (13) erzeugten Wirbelströmung (14) aus dem Faserverband (2) ein Garn (3) gebildet wird, wobei ein flüssiges Additiv in die Druckluftzuleitung (11) zu einer Druckluftversorgung (12), die die Druckluft zu den Drucklufteindüsungen (13) führt, eingedüst wird, **dadurch gekennzeichnet, dass** das flüssige Additiv mit einer Dosierpumpe (18) vor der Additiveindüsung dosiert wird, die einen Dosierbereich von 0.01 ml bis 1.0 ml pro Minute aufweist.

8. Luftdüsenspinnmaschine, **dadurch gekennzeichnet, dass** zumindest eine Spinnstelle (1) nach einem der Ansprüche 1 bis 6 vorgesehen ist.

9. Luftdüsenspinnmaschine nach Anspruch 8, **dadurch gekennzeichnet, dass** eine Umschaltung zwischen der Eindüsung von unterschiedlichen flüssigen Additiven oder unterschiedlichen Mitteln zur Zuführung des Additivs an den Faserverband (2) an einer einzigen oder unterschiedlichen Spinnstellen (1) vorgesehen ist.

## Claims

1. A spinning station (1) of an air-jet spinning machine for spinning a fiber strand (2) into a yarn (3), having a compressed air infeed (11) and a compressed air supply (12), a delivery roller pair (4) and a spinning nozzle (5) comprising a housing (6) with compressed air inlet nozzles (13), a yarn-forming element (7), and a nozzle interior (20), the compressed air supply (12) guiding compressed air to the compressed air inlet nozzles (13), and the fiber strand (2) being fed to the spinning nozzle (5) by means of the delivery roller pair (4) and then a yarn (3) being formed from the fiber strand (2) by the yarn-forming element (7) by means of a vortex flow (14) generated by the compressed air inlet nozzles (13), an infeed of a fluid additive into the compressed air infeed (11) to the compressed air supply (12) by means of metering being provided, **characterized in that** the metering of the fluid additive comprises a metering pump (18), wherein the metering pump (18) comprises a metering range from 0.01 ml to 1.0 ml per minute.

2. The spinning station (1) according to claim 1, **characterized in that** the metering pump (18) is a gear pump.

3. The spinning station (1) according to claim 1, **characterized in that** the metering pump (18) is a peristaltic pump.

4. The spinning station (1) according to claim 1, **characterized in that** the metering pump (18) is a membrane pump.

5. The spinning station (1) according to any one of the preceding claims, **characterized in that** an intermittent metering is provided.

6. The spinning station (1) according to any one of the preceding claims, **characterized in that** an the additive infeed (17) comprises a changeover between various additives.

7. A method for feeding an additive into the compressed air supply (12) of a spinning nozzle (5) on a spinning station (1) of an air-jet spinning machine having a delivery roller pair (4) and a spinning nozzle (5) comprising a housing (6) with compressed air infeed nozzles (13), a yarn-forming element (7), and a nozzle interior (20), the fiber strand (2) being fed to the spinning nozzle (5) by means of the delivery roller pair (4) where a yarn (3) is formed from the fiber strand (2) by the yarn-forming element (7) by means of a vortex flow (14) generated by the compressed air inlet nozzles (13), a fluid additive being injected into the compressed air infeed (11) to a compressed air supply (12) leading the compressed air to the compressed air infeed nozzles (13), **characterized in that** the fluid additive is metered prior to injecting the additive by means of a metering pump (18) comprising a metering range from 0.01 ml to 1.0 ml per minute.

8. An air-jet spinning machine, **characterized in that** at least one spinning station (1) according to any one of the claims 1 through 6 is provided.

9. The air-jet spinning machine according to claim 8, **characterized in that** a changeover between the injecting of different fluid additives or different means for infeeding the additive to the fiber strand (2) is provided at one single or at different spinning stations (1).

## Revendications

1. Poste de filage (1) d'un métier à filer à buses à air pour le filage d'un ensemble de fibres (2) en un fil (3), avec un conduit d'amenée d'air comprimé (11) et une alimentation en air comprimé (12), une paire de cylindres de livraison (4) et une filière de filage (5), laquelle comporte un boîtier (6) avec des orifices d'insufflation (13) d'air comprimé, un élément de formation de fil (7) et un espace intérieur (20) de filière de filage, sachant que l'alimentation en air comprimé (12) achemine de l'air comprimé vers les orifices d'insufflation (13) d'air comprimé, et sachant que l'ensemble de fibres (2) est délivré à la filière de filage (5) par la paire de cylindres de livraison (4) et, ensuite, un fil (3) est formé à partir de l'ensemble de fibres (2) par l'élément de formation de fil (7) à l'aide d'un écoulement tourbillonnaire (14) généré via les orifices d'insufflation (13) d'air comprimé, sachant qu'il est prévu une alimentation d'un additif liquide en un dosage dans le conduit d'air comprimé (11) vers l'alimentation en air comprimé (12), **caractérisé en ce que** le dosage de l'additif liquide comporte une pompe doseuse (18), sachant que la pompe doseuse (18) présente une plage de dosage de 0,01 ml à 1,0 ml par minute.

2. Poste de filage (1) selon la revendication 1, **caractérisé en ce que** la pompe doseuse (18) est une pompe à engrenages.

3. Poste de filage (1) selon la revendication 1, **caractérisé en ce que** la pompe doseuse (18) est une pompe péristaltique.

4. Poste de filage (1) selon la revendication 1, **caractérisé en ce que** la pompe doseuse (18) est une pompe à membrane.

5. Poste de filage (1) selon l'une au moins des revendications précédentes, **caractérisé en ce qu'**il est prévu un dosage intermittent.

6. Poste de filage (1) selon l'une au moins des revendications précédentes, **caractérisé en ce que** l'alimentation d'additif (17) comporte une permutation entre différents additifs.

7. Procédé pour alimenter un additif dans l'alimentation en air comprimé (12) d'une filière de filage (5) à un poste de filage (1) d'un métier à filer à buses à air avec une paire de cylindres de livraison (4) et une filière de filage (5), laquelle comporte un boîtier (6) avec des orifices d'insufflation (13) d'air comprimé, un élément de formation de fil (7) et un espace intérieur (20) de filière de filage, sachant que l'ensemble de fibres (2) est délivré à la filière de filage (5) par la paire de cylindres de livraison (4), ce par quoi l'élément de formation (7) de fil forme un fil (3) à partir de l'ensemble de fibres (2) à l'aide d'un écoulement tourbillonnaire (14) généré via les orifices d'insufflation (13) d'air comprimé, sachant qu'un additif liquide est insufflé dans le conduit (11) d'air comprimé vers une alimentation (12) en air comprimé, qui achemine l'air comprimé vers les orifices d'insufflation (13) d'air comprimé, **caractérisé en ce que** l'additif liquide est dosé en amont de l'insufflation de l'additif par une pompe doseuse (18), qui présente une plage de dosage de 0,01 ml à 1,0 ml par minute.

8. Métier à filer à buses à air, **caractérisé en ce qu'**il est prévu au moins un poste de filage (1) selon l'une des revendications 1 à 6.

9. Métier à filer à buses à air selon la revendication 8, **caractérisé en ce qu'**une permutation entre l'insufflation d'additifs liquides différents ou d'agents différents pour l'alimentation de l'additif à l'ensemble de fibres (2) est prévue à un seul poste de filage (1) ou à des postes de filage (1) différents.
